# EUROPÄISCHE PATENTSCHRIFT

(11) **EP 2 652 402 B1**
(45) Veröffentlichungstag und Bekanntmachung des Hinweises auf die Patenterteilung: **11.11.2020**
(21) Anmeldenummer: 11794707.7
(22) Anmeldetag: 07.12.2011
(51) Int. Cl.: F23N 1/00

(54) **GASVENTILEINHEIT MIT EINEM HUBUMLENKUNGSSYSTEM**
GAS VALVE UNIT COMPRISING A LIFT DEFLECTION SYSTEM
UNITÉ VANNE DE GAZ À SYSTÈME DE CHANGEMENT DE DIRECTION DE COURSE

(30) Priorität: 14.12.2010 EP 10290660
(43) Veröffentlichungstag der Anmeldung: 23.10.2013
(73) Patentinhaber: BSH Hausgeräte GmbH, 81739 München (DE)
(72) Erfinder: NAUMANN, Jörn, 77770 Durbach (DE)
(86) Internationale Anmeldenummer: PCT/EP2011/072056
(87) Internationale Veröffentlichungsnummer: WO 2012/080054

(56) Entgegenhaltungen:
- EP-A1- 1 672 279
- EP-A2- 1 058 059
- WO-A1-90/12255
- DE-A1-102008 027 546
- GB-A- 2 196 732

## Beschreibung

Die Erfindung betrifft eine Gasventileinheit zum Einstellen eines einem Gasbrenner eines , Gasgeräts, insbesondere eines Gaskochgeräts, zugeführten Gasvolumenstroms, wobei die Gasventileinheit ein Ventilgehäuse und eine Betätigungswelle aufweist, welche mit einem Bedienabschnitt aus dem Ventilgehäuse heraussteht, und wobei in dem Ventilgehäuse ein Absperrventil ausgebildet ist.

Gasventileinheiten dieser Bauart werden häufig auch als gesicherte Gasventile bezeichnet. Die Gasventileinheit besitzt einen veränderlichen Öffnungsquerschnitt, der über die Betätigungswelle eingestellt werden kann. Der Öffnungsquerschnitt kann hierbei stufenlos eingestellt werden. Von dem Öffnungsquerschnitt hängt direkt die Größe des die Gasventileinheit durchströmenden Gasvolumenstroms und damit die Flammengröße an dem Gasbrenner ab. In der Regel kann bei gattungsgemäßen Gasventileinheiten der Öffnungsquerschnitt auf null eingestellt werden, die Gasventileinheit also vollständig geschlossen werden.

Zusätzlich weist die Gasventileinheit ein unabhängig von der Einstellung des Öffnungsquerschnitts betätigbares Absperrventil auf. Das Absperrventil besitzt in der Regel eine offene Schaltstellung und eine geschlossene Schaltstellung, jedoch keine Zwischenstellungen. Bei geschlossenem Absperrventil ist der Gasstrom durch die Gasventileinheit vollständig unterbrochen. Das geöffnete Absperrventil hat hingegen keinen Einfluss auf den Öffnungsquerschnitt der Gasventileinheit. Das Absperrventil dient zum einen dazu, ein vollständiges Schließen der Gasventileinheit redundant sicher zu stellen. Zum anderen ist es möglich, das Absperrventil beispielsweise in Abhängigkeit von dem Signal eines Flammensensors automatisch zu betätigen.

Bekannte Gasventileinheiten der eingangs genannten Art sind in der Regel als Kükenventil ausgeführt. Hier wird der Öffnungsquerschnitt in Abhängigkeit von der Rotationsposition eines in einem Ventilsitz drehbaren Kükens eingestellt. Die Betätigungswelle ist koaxial zu dem Küken angeordnet und mit diesem verbunden. Der Öffnungsquerschnitt der Gasventileinheit wird durch Drehen der Betätigungswelle eingestellt. Das Absperrventil kann durch Drücken derselben Betätigungswelle geöffnet werden.

Gasventileinheiten dieser Bauart besitzen häufig ein ungünstiges Schaltverhalten. Insbesondere lässt sich der Öffnungsquerschnitt häufig nur ungenau und nicht reproduzierbar einstellen.

Die WO 90/12255 beschreibt ein Regelventil mit mehreren Auf-Zu-Ventilen und einer Abschaltvorrichtung.

Die DE 10 2008 027 546 A1 beschreibt eine kombinierte Ventileinrichtung mit einem Auf-Zu-Ventil und einem sogenannten Bipolarventil.

Die EP 1 672 279 A1 beschreibt ein Gasventil für einen Gasbrenner mit einem drehbaren Ventilküken.

Die Erfindung ist eine Gasventileinheit nach Anspruch 1.

Der vorliegenden Erfindung liegt die Aufgabe zugrunde, eine gattungsgemäße Gasventileinheit mit verbessertem Schaltverhalten zur Verfügung zu stellen.

Diese Aufgabe wird erfindungsgemäß dadurch gelöst, dass in dem Ventilgehäuse mindestens zwei Auf-Zu-Ventile ausgebildet sind, wobei die Auf-Zu-Ventile durch Drehen der Betätigungswelle betätigbar sind und das Absperrventil durch axiales Verschieben der Betätigungswelle betätigbar ist. Die Auf-Zu-Ventile dienen dazu, den Öffnungsquerschnitt der Gasventileinheit einzustellen, und damit die Größe des die Gasventileinheit durchströmenden Gasvolumenstroms. Dies kann beispielsweise dadurch erfolgen, dass die Auf-Zu-Ventile nacheinander geöffnet und wieder geschlossen werden. Die Ansteuerung der Auf-Zu-Ventile erfolgt durch Drehen der Betätigungswelle. Darüber hinaus weist die Gasventileinheit ein zusätzliches Absperrventil auf, das in geschlossenem Zustand den Gasstrom durch die Ventileinheit vollständig unterbricht. In geöffnetem Zustand weist das Absperrventil einen derart großen Öffnungsquerschnitt auf, dass die Größe des Gasvolumenstroms ausschließlich durch Öffnen und Schließen der Auf-Zu-Ventile festgelegt ist. Das Absperrventil wird durch axiales Bewegen der Betätigungswelle betätigt. Damit können über dieselbe Betätigungswelle sowohl die Auf-Zu-Ventile als auch das Absperrventil betätigt werden.

Mit besonderem Vorteil sind in dem Ventilgehäuse mindestens zwei Drosselstellen mit jeweils mindestens einer Drosselöffnung ausgebildet, die in Abhängigkeit von der Schaltstellung der Auf-Zu-Ventile mit Gas durchströmbar sind. Bevorzugt ist jedem Auf-Zu-Ventil genau eine Drosselstelle zugeordnet. Bei geöffnetem Auf-Zu-Ventil kann Gas durch diese Drosselstelle strömen, bei geschlossenem Auf-Zu-Ventil kann die diesem Auf-Zu-Ventil zugeordnete Drosselstelle nicht direkt von dem Gaseingang aus mit Gas durchströmt werden, sondern allenfalls über einen Umweg durch andere Drosselstellen.

Bevorzugt ist das Absperrventil im Bereich eines Gaseingangs der Gasventileinheit angeordnet. Damit steht bei geschlossenem Absperrventil an keinem der Auf-Zu-Ventile und an keiner Drosselstelle Gas an. Sofern sich im Bereich der Auf-Zu-Ventile oder der Drosselstellen Leckstellen befinden sollten, ist ein Ausströmen von Gas aus diesen Leckstellen bei geschlossenem Absperrventil sicher verhindert.

Bevorzugt weist das Absperrventil ein bewegbares Absperrelement auf. Das Absperrelement kann beispielsweise von einem axial beweglichen Ventilteller gebildet sein, das in geschlossenem Zustand auf einen ringförmigen Ventilsitz drückt.

Das bewegbare Absperrelement des Absperrventils ist in Schließrichtung vorgespannt, insbesondere mittels Federkraft. Hierdurch ist das Absperrventil im Außerbetriebszustand des Gasgeräts immer geschlossen.

Das bewegbare Absperrelement des Absperrventils ist durch Drücken der Betätigungswelle entgegen der Vorspannung in eine Offenstellung bewegbar. Die Drückbewegung der Betätigungswelle wird dabei direkt oder indirekt auf das Absperrelement übertragen. In Offenstellung ist das Absperrelement von dem Ventilsitz des Absperrventils abgehoben und gibt dadurch den Gasweg von dem Gaseingang des Ventilgehäuses in Richtung zu den Auf-Zu-Ventilen frei.

Weiter ist das bewegbare Absperrelement des Absperrventils mittels der Kraft einer Magnetspule entgegen der Federkraft in Offenstellung haltbar. Das Absperrventil weist eine Magnetspule auf, mit der ebenfalls eine in Öffnungsrichtung wirkende Kraft auf das Absperrelement ausgeübt werden kann. Die Magnetspule kann dabei beispielsweise von einem Thermoelement oder von einer elektronischen Steuerung mit Spannung beaufschlagt sein. Die Magnetspule ist dabei derart ausgelegt, dass das bereits in Offenstellung befindliche Absperrelement mittels der Kraft der Magnetspule in dieser Position gehalten werden kann. Hingegen ist es nicht möglich, mittels der Kraft der Magnetspule das Absperrelement von einer geschlossenen Stellung in die Offenstellung zu bewegen. Die Magnetspule ist derart an einen Flammensensor im Bereich eines Gasbrenners gekoppelt, dass das Absperrventil dann offengehalten wird, wenn an dem Gasbrenner eine Gasflamme brennt. Nach einem Erlöschen der Gasflamme ist die Stromzufuhr zu der Magnetspule unterbrochen und das Absperrventil schließt selbsttätig mittels Federkraft.

Gemäß der Erfindung ist eine Umlenkvorrichtung vorgesehen, die eine axiale Bewegung der Betätigungswelle in eine dazu im Wesentlichen rechtwinkelige axiale Bewegung des Absperrelements des Absperrventils überträgt. Die Bewegungsrichtung des Absperrelements ist dabei senkrecht zu der axialen Betätigungsrichtung der Betätigungswelle. Eine derartige Bauweise der Gasventileinheit wird gewählt, um die Abmessung des Gehäuses der Gasventileinheit in axialer Richtung der Betätigungswelle zu minimieren.

Die Umlenkvorrichtung weist bevorzugt ein erstes Gleitelement auf, das an der Betätigungswelle im Bereich des dem Bedienabschnitt entgegengesetzten Endes der Betätigungswelle angeordnet ist. Das erste Gleitelement wird bei einer axialen Bewegung der Betätigungswelle mit dieser mitbewegt. Das erste Gleitelement und die Betätigungswelle können beispielsweise einteilig ausgeführt sein.

Bevorzugt ist das erste Gleitelement als erstes kegelförmiges Element ausgeführt, derart, dass eine Spitze des ersten kegelförmigen Elements von dem Bedienabschnitt der Betätigungswelle weg weist. Bei einem Drücken der Betätigungswelle bewegt sich das erste kegelförmige Element in Richtung seiner Spitze. Bei einem Drehen der Betätigungswelle ändert sich hingegen die räumliche Lage des ersten kegelförmigen Elements nicht, da es dabei um seine Symmetrieachse gedreht wird.

Bevorzugt weist die Umlenkvorrichtung ein zweites Gleitelement auf, das sich zumindest während eines Drückens der Betätigungswelle in Kontakt mit dem ersten Gleitelement befindet. Hierbei gleitet das zweite Gleitelement auf dem ersten Gleitelement ab.

Bevorzugt ist das zweite Gleitelement als zweites kegelförmiges Element ausgebildet, dessen Mittelachse im Wesentlichen senkrecht zu der Betätigungswelle angeordnet ist und dessen Spitze in Richtung des ersten Gleitelements weist. Die Ausbildung des zweiten Gleitelements als zweites kegelförmiges Element hat den Vorteil, dass die Rotationsposition des zweiten kegelförmigen Elements bezüglich seiner Symmetrieachse keine Auswirkungen auf die Funktionsweise der Umlenkvorrichtung hat.

Das erste Gleitelement und das zweite Gleitelement sind derart ausgebildet und angeordnet, dass ein axiales Verschieben der Betätigungswelle in Folge eines Drückens auf den Bedienabschnitt in ein axiales Verschieben des zweiten Gleitelements in Richtung von der Betätigungswelle weg umgesetzt wird.

Weiter steht das zweite Gleitelement derart mit dem Absperrelement des Absperrventils in Wirkverbindung, dass eine axiale Bewegung des zweiten Gleitelements in Richtung von der Betätigungswelle weg auf das Absperrelement übertragen wird. Bei einem Drücken der Betätigungswelle wird damit das Absperrelement des Absperrventils von seinem Ventilsitz abgehoben und dadurch das Absperrventil geöffnet.

Weiter ist in der Gasventileinheit eine Betätigungsvorrichtung für die Auf-Zu-Ventile vorgesehen, welche mittels einer Koppelvorrichtung an einem innerhalb des Ventilgehäuses befindlichen Ende der Betätigungswelle an die Betätigungswelle gekoppelt ist. Die Betätigungsvorrichtung umfasst beispielsweise einen Permanentmagnet, welcher relativ zu den Auf-Zu-Ventilen bewegt werden kann. Eine Rotationsbewegung der Betätigungswelle wird mittels der Koppelvorrichtung auf die Betätigungsvorrichtung für die Auf-Zu-Ventile übertragen.

Hierbei ist die Koppelvorrichtung derart ausgeführt, dass die Betätigungsvorrichtung drehstarr an die Betätigungswelle gekoppelt ist.

Weiter ist die Koppelvorrichtung derart ausgeführt, dass ein axiales Verschieben der Betätigungswelle nicht auf die Betätigungsvorrichtung übertragen wird.

Die Koppelvorrichtung weist hierzu eine schlitzförmige Ausnehmung an einer Stirnseite des dem Bedienabschnitt entgegengesetzten Endes der Betätigungswelle auf.

Weiter umfasst die Koppelvorrichtung einen flachen Mitnehmer, welcher in die schlitzförmige Ausnehmung eingreift. Der in die schlitzförmige Ausnehmung eingreifende flache Mitnehmer erlaubt die Übertragung eines Drehmoments von der Betätigungswelle auf die Betätigungsvorrichtung der Auf-Zu-Ventile. Der Ausgleich einer axialen Bewegung der Betätigungswelle erfolgt dadurch, dass der flache Mitnehmer mehr oder weniger weit in die schlitzförmige Ausnehmung eingesteckt ist.

Mit besonderem Vorteil ist die Ausnehmung in einer Basis eines dritten kegelförmigen Elements angeordnet, das an der Betätigungswelle im Bereich des dem Bedienabschnitt entgegengesetzten Endes der Betätigungswelle ausgebildet ist, derart, dass eine Spitze des dritten kegelförmigen Elements in Richtung des Bedienabschnitts der Betätigungswelle weist und mit einer Spitze des ersten kegelförmigen Elements verbunden ist. Die Ausbildung des Endes der Betätigungswelle als kegelförmiges Element hat den Vorteil, dass sich die räumliche Ausdehnung eines kegelförmigen Elements bei einer Drehung der Betätigungswelle nicht verändert. Es besteht damit keine Gefahr einer unbeabsichtigten Bewegung des zweiten Gleitelements dadurch, dass es mit dem dritten kegelförmigen Element versehentlich in Kontakt tritt.

Weitere Vorteile und Einzelheiten der Erfindung werden anhand des in den schematischen Figuren dargestellten Ausführungsbeispiels näher erläutert. Dabei zeigt
- Figur 1: eine schematische Schaltanordnung der Auf-Zu-Ventile und der Drosselstellen mit einem ersten geöffneten Auf-Zu-Ventil,
- Figur 2: die schematische Schaltanordnung mit zwei geöffneten Auf-Zu-Ventilen,
- Figur 3: die schematische Schaltanordnung mit dem letzten geöffneten Auf-Zu-Ventil,
- Figur 4: einen schematischen Aufbau einer Gasventilanordnung mit geschlossenen Auf-Zu-Ventilen,
- Figur 5: den schematischen Aufbau der erfindungsgemäßen Gasventileinheit in geschlossenem Zustand,
- Figur 6: die Gasventileinheit bei geöffnetem Absperrventil,
- Figur 7: die Gasventileinheit bei geöffnetem Absperrventil und geöffnetem Auf-Zu-Ventil,
- Figur 8: die geöffnete Gasventileinheit mit nicht gedrückter Betätigungswelle,
- Figur 9: das Absperrventil in geschlossenem Zustand,
- Figur 10: das geöffnete Absperrventil,
- Figur 11: das geöffnete Absperrventil mit weit gedrückter Betätigungswelle,
- Figur 12: die Gasventileinheit in einer Schnittdarstellung.

Die Figuren 1 bis 3 zeigen die Schaltanordnung der Auf-Zu-Ventile 3 (3.1 bis 3.5) und der Drosselstellen 4 (4.1 bis 4.5) der Gasventileinheit. Das erfindungsgemäße Absperrventil ist hier jedoch nicht dargestellt.

Zu erkennen ist ein Gaseingang 1, mit dem die Gasventileinheit beispielsweise an eine Hauptgasleitung eines Gaskochgeräts angeschlossen ist. An dem Gaseingang 1 steht das zur Verbrennung vorgesehene Gas mit einem konstanten Druck von beispielsweise 20 Millibar oder 50 Millibar an. An einen Gasausgang 2 der Gasventileinheit wird eine beispielsweise zu einem Gasbrenner des Gaskochgeräts führende Gasleitung angeschlossen. Der Gaseingang 1 ist über einen Gaseingangsraum 9 der Gasventileinheit mit der Eingangsseite der im vorliegenden Ausführungsbeispiel fünf Auf-Zu-Ventile 3 (3.1 bis 3.5) verbunden. Durch Öffnen der Auf-Zu-Ventile 3 ist der Gaseingang 1 jeweils mit einem bestimmten Abschnitt einer Drosselstrecke 5 verbunden, in den das Gas über das geöffnete Auf-Zu-Ventil 3 einströmt. Die Drosselstrecke 5 umfasst einen Eingangsabschnitt 7, in den das erste Auf-Zu-Ventil 3.1 mündet. Die weiteren Auf-Zu-Ventile 3.2 bis 3.5 münden jeweils in einen Verbindungsabschnitt 6 (6.1 bis 6.4) der Drosselstrecke 5. Der Übergang zwischen dem Eingangsabschnitt 7 und dem ersten Verbindungsabschnitt 6.1, sowie die Übergänge zwischen zwei benachbarten der Verbindungsabschnitte 6.1 bis 6.4 sind jeweils von einer Drosselstelle 4 (4.1 bis 4.5) gebildet. Die letzte Drosselstelle 4.5 verbindet den letzten Verbindungsabschnitt 6.4 mit dem Gasausgang 2. Die Drosselstellen 4.1 bis 4.5 besitzen einen der Reihe nach zunehmendem Öffnungsquerschnitt. Der Durchflussquerschnitt der letzten Drosselstelle 4.5 kann so groß gewählt sein, dass die letzte Drosselstelle 4.5 praktisch keine Drosselfunktion besitzt.

Die Betätigung der Auf-Zu-Ventile 3 erfolgt mittels eines Permanentmagnets 8, der entlang der Reihe der Auf-Zu-Ventile 3 verschiebbar ist. Die Kraft zum Öffnen des jeweiligen Auf-Zu-Ventils 3 wird dabei direkt von der Magnetkraft des Permanentmagnets 8 gebildet. Diese Magnetkraft öffnet das jeweilige Auf-Zu-Ventil 3 entgegen einer Federkraft.

In der Schaltstellung gemäß Figur 1 ist ausschließlich das erste Auf-Zu-Ventil 3.1 geöffnet. Durch dieses Auf-Zu-Ventil 3.1 strömt das Gas von dem Gaseingangsraum 9 in den Eingangsabschnitt 7 und passiert von dort aus auf dem Weg zum Gasausgang 2 sämtliche Drosselstellen 4 und sämtliche Verbindungsabschnitte 6. Die Menge des durch die Ventileinheit strömenden Gases gibt die Minimalleistung des an die Gasventileinheit angeschlossenen Gasbrenners vor.

Figur 2 zeigt die schematische Schaltanordnung, bei der der Permanentmagnet 8 derart nach in der Zeichnung rechts verschoben ist, dass sowohl das erste Auf-Zu-Ventil 3.1 als auch das zweite Auf-Zu-Ventil 3.2 geöffnet sind.

Durch das geöffnete zweite Auf-Zu-Ventil 3.2 strömt das Gas von dem Gaseingangsraum 9 direkt in den ersten Verbindungsabschnitt 6.1 und von dort über die Drosselstellen 4.2 bis 4.5 zum Gasausgang 2. Das zum Gasausgang 2 strömende Gas umgeht aufgrund des geöffneten Auf-Zu-Ventils 3.2 die erste Drosselstelle 4.1. Der Gasvolumenstrom in der Schaltstellung gemäß Figur 2 ist deshalb größer als der Gasvolumenstrom in der Schaltstellung gemäß Figur 1. Der Gaszufluss zu dem ersten Verbindungsabschnitt 6.1 erfolgt praktisch ausschließlich über das zweite Auf-Zu-Ventil 3.2. Aufgrund der offen stehenden Auf-Zu-Ventile 3.1 und 3.2 herrscht in dem Eingangsabschnitt 7 dasselbe Druckniveau wie in dem ersten Verbindungsabschnitt 6.1. Aus dem Eingangsabschnitt 7 strömt über die erste Drosselstelle 4.1 deshalb so gut wie kein Gas in den ersten Verbindungsabschnitt 6.1 nach. Der insgesamt durch die Gasventileinheit strömende Gasvolumenstrom ändert sich daher praktisch nicht, wenn der Permanentmagnet 8 weiter nach in der Zeichnung rechts bewegt wird und dadurch das erste Auf-Zu-Ventil 3.1 bei geöffnetem zweiten Auf-Zu-Ventil 3.2 geschlossen wird.

Durch Bewegen des Permanentmagnets 8 nach in der Zeichnung rechts werden die Auf-Zu-Ventile 3.3. bis 3.5 sukzessive geöffnet und dadurch der Gasvolumenstrom durch die Gasventileinheit schrittweise erhöht.

Figur 3 zeigt die schematische Schaltanordnung der Gasventileinheit in maximal geöffneter Stellung. Hierbei befindet sich der Permanentmagnet 8 in seiner Endstellung auf der in der Zeichnung rechten Seite. Das letzte Auf-Zu-Ventil 3.5 ist bei dieser Position des Permanentmagnets 8 geöffnet. Gas strömt hierbei direkt aus dem Gaseingangsraum 9 in den letzten Verbindungsabschnitt 6.4 und passiert auf dem Weg zum Gasausgang 2 ausschließlich die letzte Drosselstelle 4.5. Diese letzte Drosselstelle 4.5 kann einen derart großen Durchflussquerschnitt aufweisen, dass praktisch keine Drosselung des Gasstroms eintritt und das Gas die Gasventileinheit praktisch ungedrosselt durchströmen kann.

Figur 4 zeigt schematisch einen konstruktiven Aufbau einer Gasventileinheit mit einer Schaltanordnung gemäß Figur 1 bis 3. Das erfindungsgemäße Absperrventil ist hier ebenfalls nicht dargestellt.

Zu erkennen ist in Figur 4 ein Ventilkörper 20, in dem der Gaseingang 1 der Gasventileinheit ausgeführt ist. Im Inneren des Ventilkörpers 20 befindet sich ein mit dem Gaseingang 1 verbundener Gaseingangsraum 9. Absperrkörper 10 der Auf-Zu-Ventile 3 sind in dem Ventilkörper 20 geführt, derart, dass sie sich in der Zeichnung nach oben und unten bewegen können. Jeder Absperrkörper 10 ist mittels einer Feder 11 nach in der Zeichnung unten vorgespannt. Mittels der Kraft des Permanentmagnets 8 kann jeder Absperrkörper 10 entgegen der Kraft der Feder 11 nach in der Zeichnung oben bewegt werden. Die Federn 11 drücken die Absperrkörper auf eine Ventildichtplatte 12, so dass die Absperrkörper 10 in der Ventildichtplatte 12 vorhandene Öffnungen 12a gasdicht verschließen. Unterhalb der Ventildichtplatte 12 ist eine Druckplatte 13 angeordnet, mit Öffnungen 13a, die mit den Öffnungen 12a in der Ventildichtplatte 12 korrespondieren. Die Öffnungen 13a in der Druckplatte 13 münden in Öffnungen 14a in eine erste Gasverteilungsplatte 14. In der Zeichnung unterhalb der ersten Gasverteilungsplatte 14 befindet sich eine Drosselplatte 15 mit einer Vielzahl von Drosselöffnungen 18. Jede der Drosselstellen 4.1 bis 4.4 wird dabei von zwei Drosselöffnungen 18 gebildet. Die zwei zu einer Drosselstelle 4.1 bis 4.4 gehörenden Drosselöffnungen 18 sind jeweils mittels der Öffnungen 16a in einer zweiten Gasverteilungsplatte 16 miteinander verbunden. Die Öffnungen 14a in der ersten Gasverteilungsplatte verbinden hingegen die nebeneinander liegenden Drosselöffnungen 18 zweier benachbarter Drosselstellen 4.1 bis 4.5. Die letzte Drosselstelle 4.5 besteht aus nur einer Drosselöffnung 18, welche über eine korrespondierende Öffnung 16a in der zweiten Gasverteilungsplatte 16 in den Gasausgang 2 der Gasventileinheit mündet.

Bei der Schaltstellung gemäß Figur 4 befindet sich der Permanentmagnet 8 in einer Endposition, in der alle Auf-Zu-Ventile 3 geschlossen sind. Die Gasventileinheit ist damit insgesamt geschlossen. Der Gasvolumenstrom ist gleich null. Ausgehend von dieser Schaltstellung wird der Permanentmagnet 8 nach in der Zeichnung rechts bewegt, wodurch jeweils die unter dem Permanentmagnet 8 angeordneten Auf-Zu-Ventile 3 geöffnet werden.

Figur 5 zeigt den schematischen Aufbau der erfindungsgemäßen Gasventilanordnung. Zu erkennen ist das im Wesentlichen rotationssymmetrische Ventilgehäuse 20 mit einer zentral angeordneten Betätigungswelle 31. Die beispielsweise fünf Auf-Zu-Ventile 3 sind entlang eines Kreisbogens um die Betätigungswelle 31 angeordnet. An dem oberen Ende der Betätigungswelle 31 befindet sich deren Bedienabschnitt 29, auf den beispielsweise ein Drehknebel aufgesteckt werden kann. An dem unteren Ende der Betätigungswelle 31 ist eine Betätigungsvorrichtung 25 angeordnet, an deren äußerem Ende der Permanentmagnet 8 angeordnet ist. Bei einem Drehen der Bestätigungswelle 31 bewegt sich der Permanentmagnet 8 entlang eines Kreisbogens an den Auf-Zu-Ventilen 3 vorbei. Jeweils genau die Auf-Zu-Ventile 3, die sich direkt über dem Permanentmagnet 8 befinden, werden durch die Magnetkraft des Permanentmagnets 8 geöffnet. Oben auf die Betätigungswelle 31 kann beispielsweise ein von der Bedienperson direkt greifbarer Drehknebel aufgesteckt sein.

An der Oberseite des Ventilkörpers ist eine Abdeckung 30 ausgebildet, in der, von unten nach oben, die Ventildichtplatte 12, die Druckplatte 13, die erste Gasverteilungsplatte 14, die Drosselplatte 15 und die zweite Gasverteilungsplatte 16 angeordnet sind. Die Platten 12 bis 16 sind durch Abnehmen der Abdeckung 30 zugänglich. Der Zugang zu den Platten 12 bis 16 erfolgt von oben, d. h. von derselben Seite, aus der die Betätigungswelle 31 aus dem Ventilgehäuse 20 ragt.

Zur Anpassung der Gasventileinheit an eine andere Gasart ist insbesondere die Drosselplatte 15 auszutauschen. In der Drosselplatte 15 befinden sich die Drosselöffnungen 18, welche die Größe des Gasvolumenstroms maßgeblich festlegen. Nach einem Abnehmen der Abdeckung nach oben befinden sich alle Platten 12 bis 16 in der Abdeckung 30.

Zu erkennen ist weiter die Anordnung zur Betätigung des in dieser Abbildung nicht dargestellten Absperrventils 40. Diese umfasst ein erstes Gleitelement 41, das an der Betätigungswelle 31 befestigt ist. Das erste Gleitelement 41 steht in Kontakt mit einem zweiten Gleitelement 42, das über ein Verbindungselement 45 an einen Ventilkörper des Absperrventils gekoppelt ist. Beide Gleitelemente 41, 42 sind von kegelförmigen Körpern gebildet. Ein dritter kegelförmiger Körper 43 dient als Teil einer Koppelvorrichtung 26, mit welcher eine Drehbewegung der Betätigungswelle 31 auf die Betätigungsvorrichtung 25 übertragen wird. Die Koppelvorrichtung 26 besteht im Wesentlichen aus einem Mitnehmer 27, der in eine schlitzförmige Ausnehmung 28 eingreift.

In der in Figur 5 dargestellten Position befindet sich die Gasventileinheit in vollständig geschlossener Stellung. Die Rotationsposition der Betätigungswelle 31 ist derart gewählt, dass sich der Permanentmagnet 8 nicht unterhalb eines Auf-Zu-Ventils 3 befindet und damit alle Auf-Zu-Ventile 3 geschlossen sind. Darüber hinaus ist die Betätigungswelle 31 auch nicht in axialer Richtung eingedrückt. Das zweite Gleitelement 42 befindet sich in einer linken Anschlagposition. Aufgrund der Formgebung des ersten Gleitelements 41 als kegelförmiger Körper hat eine ausschließliche Drehbewegung der Betätigungswelle 31 und damit des ersten Gleitelements 41 keinen Einfluss auf die Position des zweiten Gleitelements 42. Aus demselben Grund ist das untere Ende der Betätigungswelle 31 ebenfalls von einem (dritten) kegelförmigen Körper 43 gebildet.

In der Schaltposition gemäß Figur 5 befindet sich im Ventilgehäuse 20 der Gasventileinheit aufgrund des geschlossenen Absperrventils 40 kein Gas.

Wenn nun die Schaltwelle 31 in axialer Richtung nach unten eingedrückt wird, öffnet sich das Absperrventil 40 und das Ventilgehäuse 20 füllt sich mit Gas.

Dieser Zustand der Gasventileinheit ist in Figur 6 dargestellt. Hierbei hat das erste Gleitelement 41 das zweite Gleitelement 42 mit dem Verbindungselement 45 nach in der Zeichnung rechts gedrückt. Das Verbindungselement 45 wirkt direkt auf das Absperrelement 44 des Absperrventils 40 (siehe Figur 10), so dass dieses geöffnet ist. Der in der Zeichnung untere Bereich der Gasventileinheit ist dadurch mit Gas gefüllt (siehe gepunktete Flächen). Hingegen sind die Auf-Zu-Ventile 3 weiterhin geschlossen, so dass der Durchflussquerschnitt der Gasventileinheit weiterhin gleich Null ist.

In Figur 6 darüber hinaus zu erkennen ist die Ausbildung der Koppelvorrichtung 26 mit dem flachen Mitnehmer 27, der in die schlitzförmige Ausnehmung 28 des dritten kegelförmigen Körpers 43 eingesteckt ist. Eine axiale Bewegung der Betätigungswelle 31 ist durch diese Kombination aus Mitnehmer 27 und Ausnehmung 28 ausgleichbar, so dass eine solche Bewegung nicht auf die Betätigungsvorrichtung 25 der Auf-Zu-Ventile 3 übertragen wird.

Figur 7 zeigt eine weitere Betriebsposition der Gasventileinheit, in der das Absperrventil 40 durch Eindrücken der Betätigungswelle 31 geöffnet ist und darüber hinaus eines der Auf-Zu-Ventile 3 mittels des Permanentmagnets 8 geöffnet ist. Durch dieses geöffnete Auf-Zu-Ventil 3 strömt nun Gas auch in den Bereich oberhalb des Auf-Zu-Ventils in Richtung des Gasausgangs 2. Das Absperrventil 40 wird hierbei mechanisch über das erste Gleitelement 41, das zweite Gleitelement 42 und das Verbindungselement 45 in Offenstellung gehalten.

Im Gegensatz hierzu zeigt Figur 8 eine Betriebsstellung der Gasventileinheit, bei der das Absperrelement 44 des Absperrventils 40 mittels der Kraft eines in der vorliegenden Abbildung nicht dargestellten Elektromagnets in Offenstellung gehalten ist. Die Betätigungswelle 32 befindet sich hier in nicht eingedrückter Position, so dass das erste Gleitelement 41 keine Kraft auf das zweite Gleitelement 42 ausübt. In dieser Stellung befindet sich die Gasventileinheit während des laufenden Betriebs, wenn an dem mit der Gasventileinheit verbundenen Gasbrenner eine Flamme brennt.

Die Art der Betätigung des Absperrventils 40 wird nochmals anhand der Figuren 9, 10 und 11 näher beschrieben. Zu erkennen ist hier jeweils das erste Gleitelement 41, das zweite Gleitelement 42, ein von einer Feder gebildetes Verbindungselement 45, das Absperrelement 44 sowie eine Magneteinheit 50. Die geschlossene Ruheposition des Absperrventils 40 ist durch die auf den Absperrkörper 10 wirkende Feder 51 sichergestellt.

In der Darstellung gemäß Figur 9 ist die Betätigungswelle 31 nicht eingedrückt. Das Absperrventil 40 ist durch die Kraft der Feder 51 geschlossen. Das Verbindungselement 45 weist zu dem Absperrkörper 10 einen Abstand auf.

In der Schaltstellung gemäß Figur 10 ist die Betätigungswelle 31 eingedrückt, so dass das zweite Gleitelement 42 mit dem Verbindungselement 45 nach in der Zeichnung links verschoben ist und das Absperrelement 44 entgegen der Kraft der Feder 51 von seinem Ventilsitz abhebt. Das Absperrventil 40 kann hierdurch von Gas durchströmt werden.

In der Darstellung gemäß Figur 11 ist die Betätigungswelle 31 ebenfalls eingedrückt, jedoch weiter als in der Position gemäß Figur 10. Folglich ist auch das zweite Gleitelement 42 weiter nach in der Zeichnung links verschoben, als in Figur 10. Damit diese weitere Bewegung des zweiten Gleitelements 42 nicht auf das Absperrelement 44 des Absperrventils 40 übertragen wird, ist das Verbindungselement 45 als Feder ausgeführt. Die das Verbindungselement 45 bildende Feder ist jedoch wesentlich steifer ausgeführt als die Feder 51 des Absperrventils 40. Die Ausbildung des Verbindungselements 45 als Feder dient insbesondere dazu, Beschädigungen des Absperrventils 40 zu vermeiden, wenn auf die Betätigungswelle 31 mit übermäßig großer Kraft gedrückt wird.

Figur 12 zeigt eine erfindungsgemäße Gasventileinheit im Querschnitt. Dargestellt sind der Gaseingang 1, welcher direkt in das Absperrventil 40 mündet. Von dem Absperrventil 40 sind insbesondere der Absperrkörper 10, die Feder 51 und die Magneteinheit 50 zu erkennen.

Das als Feder ausgebildete Verbindungselement 45 ist zur Übertragung einer Druckkraft von dem zweiten Gleitelement 42 auf den Absperrkörper 10 geeignet. Das zweite Gleitelement 42 gleitet dabei an dem ersten Gleitelement 41 ab, welches aus der Betätigungswelle 31 ausgebildet ist.

Unterhalb des ersten Gleitelements 41 befindet sich das dritte kegelförmige Element 43 mit der Koppelvorrichtung 26, die eine Drehbewegung der Betätigungswelle 31 auf den Permanentmagnet 8 überträgt. Der Permanentmagnet 8 öffnet mittels seiner Magnetkraft jeweils das direkt über ihm befindliche Auf-Zu-Ventil 3.

### BEZUGSZEICHENLISTE

- 1: Gaseingang
- 2: Gasausgang
- 3 (3.1 bis 3.5): Auf-Zu-Ventile
- 4 (4.1 bis 4.5): Drosselstellen
- 5: Drosselstrecke
- 6 (6.1 bis 6.4): Verbindungsabschnitt
- 7: Eingangsabschnitt
- 8: Permanentmagnet
- 9: Gaseingangsraum
- 10: Absperrkörper
- 11: Feder
- 12: Ventildichtplatte
- 12a: Öffnungen
- 13: Druckplatte
- 13a: Öffnungen
- 14: erste Gasverteilungsplatte
- 14a: Öffnungen
- 15: Drosselplatte
- 16: zweite Gasverteilungsplatte
- 16a: Öffnungen
- 17: Abschlussplatte
- 18: Drosselöffnungen
- 20: Ventilgehäuse
- 25: Betätigungsvorrichtung
- 26: Koppelvorrichtung
- 27: Mitnehmer
- 28: Ausnehmung
- 29: Bedienabschnitt
- 30: Abdeckung
- 31: Betätigungswelle
- 32: Abdeckplatte
- 33: Muldengehäuse
- 34: Arbeitsplatte
- 40: Absperrventil
- 41: erstes Gleitelement
- 42: zweites Gleitelement
- 43: dritter kegelförmiger Körper
- 44: Absperrelement
- 45: Verbindungselement
- 50: Magneteinheit
- 51: Feder

## Patentansprüche

1. Gasventileinheit zum Einstellen eines einem Gasbrenner eines Gasgeräts, insbesondere eines Gaskochgeräts, zugeführten Gasvolumenstroms, wobei die Gasventileinheit ein Ventilgehäuse (20) und eine Betätigungswelle (31) aufweist, welche mit einem Bedienabschnitt (29) aus dem Ventilgehäuse (20) heraussteht, und wobei in dem Ventilgehäuse (20) ein Absperrventil (40) ausgebildet ist, wobei in dem Ventilgehäuse (20) mindestens zwei Auf-Zu-Ventile (3) ausgebildet sind, die entlang eines Kreisbogens um die Betätigungswelle (31) angeordnet sind, wobei die Auf-Zu-Ventile (3) mit Hilfe einer Betätigungsvorrichtung (25), welche mittels einer Koppelvorrichtung (26) an einem innerhalb des Ventilgehäuses (20) befindlichen Ende der Betätigungswelle (31) an die Betätigungswelle (31) gekoppelt ist, durch Drehen der Betätigungswelle (31) betätigbar sind, wobei das Absperrventil (40) durch axiales Verschieben der Betätigungswelle (31) betätigbar ist, wobei das Absperrventil (40) ein bewegbares Absperrelement (44) aufweist, und wobei eine Umlenkvorrichtung vorgesehen ist, die eine axiale Bewegung der Betätigungswelle (31) in eine dazu rechtwinkelige axiale Bewegung des Absperrelements (44) des Absperrventils (40) überträgt.

2. Gasventileinheit nach Anspruch 1, **dadurch gekennzeichnet, dass** das bewegbare Absperrelement (44) des Absperrventils (40) in Schließrichtung vorgespannt ist, insbesondere mittels Federkraft.

3. Gasventileinheit nach Anspruch 2, **dadurch gekennzeichnet, dass** das bewegbare Absperrelement (44) des Absperrventils (40) durch Drücken der Betätigungswelle (31) entgegen der Vorspannung in eine Offenstellung bewegbar ist.

4. Gasventileinheit nach einem der Ansprüche 1 - 3, **dadurch gekennzeichnet, dass** die Umlenkvorrichtung ein erstes Gleitelement (41) aufweist, das an der Betätigungswelle (31) im Bereich des dem Bedienabschnitt entgegengesetzten Endes der Betätigungswelle (31) angeordnet ist.

5. Gasventileinheit nach Anspruch 4, **dadurch gekennzeichnet, dass** das erste Gleitelement (41) als erstes kegelförmiges Element ausgeführt ist, derart, dass eine Spitze des ersten kegelförmigen Elements von dem Bedienabschnitt der Betätigungswelle (31) weg weist.

6. Gasventileinheit nach Anspruch 4 oder 5, **dadurch gekennzeichnet, dass** die Umlenkvorrichtung ein zweites Gleitelement (42) aufweist, das sich zumindest während eines Drückens der Betätigungswelle (31) in Kontakt mit dem ersten Gleitelement (41) befindet.

7. Gasventileinheit nach Anspruch 6, **dadurch gekennzeichnet, dass** das zweite Gleitelement (42) als zweites kegelförmiges Element ausgebildet ist, dessen Mittelachse im Wesentlichen senkrecht zu der Betätigungswelle (31) angeordnet ist und dessen Spitze in Richtung des ersten Gleitelements (41) weist.

8. Gasventileinheit nach Anspruch 6 oder 7, **dadurch gekennzeichnet, dass** das erste Gleitelement (41) und das zweite Gleitelement (42) derart ausgebildet und angeordnet sind, dass ein axiales Verschieben der Betätigungswelle (31) infolge eines Drückens auf den Bedienabschnitt in ein axiales Verschieben des zweiten Gleitelements (42) in Richtung von der Betätigungswelle (31) weg umgesetzt wird.

9. Gasventileinheit nach einem der Ansprüche 6 bis 8, **dadurch gekennzeichnet, dass** das zweite Gleitelement (42) derart mit dem Absperrelement (44) des Absperrventils (40) in Wirkverbindung steht, dass eine axiale Bewegung des zweiten Gleitelements (42) in Richtung von der Betätigungswelle (31) weg auf das Absperrelement (44) übertragen wird.

10. Gasventileinheit nach einem der Ansprüche 1 - 9, **dadurch gekennzeichnet, dass** Koppelvorrichtung (26) eine schlitzförmige Ausnehmung (28) an einer Stirnseite des dem Bedienabschnitt entgegengesetzten Endes der Betätigungswelle (31) aufweist.

11. Gasventileinheit nach Anspruch 1 oder 10, **dadurch gekennzeichnet, dass** die Koppelvorrichtung (26) einen flachen Mitnehmer (27) umfasst, welcher in die schlitzförmige Ausnehmung (28) eingreift.

12. Gasventileinheit nach Anspruch 5, 7 oder 11, **dadurch gekennzeichnet, dass** die Ausnehmung (28) in einer Basis eines dritten kegelförmigen Elements (43) angeordnet ist, das an der Betätigungswelle (31) im Bereich des dem Bedienabschnitt entgegengesetzten Endes der Betätigungswelle (31) ausgebildet ist, derart, dass eine Spitze des dritten kegelförmigen Elements (43) in Richtung des Bedienabschnitts der Betätigungswelle (31) weist und mit einer Spitze des ersten kegelförmigen Elements (41) verbunden ist.

## Claims

1. Gas valve unit for setting a gas volume flow supplied to a gas burner of a gas appliance, in particular a gas cooker, wherein the gas valve unit has a valve housing (20) and an actuation pin (31), an operating segment (29) of which projects from the valve housing (20) and wherein a shutoff valve (40) is configured in the valve housing (20),
wherein at least two on-off valves (3) are configured in the valve housing (20), which are disposed along an arc around the actuation pin (31), wherein it is possible to actuate the on-off valves (3) with the aid of an actuation apparatus (25), which is coupled to the actuation pin (31) by means of a coupling apparatus (26) at an end of the actuation pin (31) within the valve housing (20), by rotating the actuation pin (31), wherein it is possible to actuate the shutoff valve (40) by axially displacing the actuation pin (31), wherein the shutoff valve (40) has a moveable shutoff element (44), and wherein a deflection apparatus is provided, which converts an axial movement of the actuation pin (31) to an axial movement of the shutoff element (44) of the shutoff valve (40) at right angles thereto.

2. Gas valve unit according to claim 1, **characterised in that** the movable shutoff element (44) of the shutoff valve (40) is pretensioned in the closing direction, in particular by means of spring force.

3. Gas valve unit according to claim 2, **characterised in that** movable shutoff element (44) of the shutoff valve (40) can be moved into an open position counter to the pretensioning by pushing the actuation pin (31).

4. Gas valve unit according to one of claims 1 to 3, **characterised in that** the deflection apparatus has a first slide element (41), which is disposed on the actuation pin (31) in the region of the end of the actuation pin (31) opposite the operating segment.

5. Gas valve unit according to claim 4, **characterised in that** the first slide element (41) is embodied as a first conical element so that a tip of the first conical element points away from the operating segment of the actuation pin (31).

6. Gas valve unit according to claim 4 or 5, **characterised in that** the deflection apparatus has a second slide element (42), which is in contact with the first slide element (41) at least when the actuation pin (31) is pushed.

7. Gas valve unit according to claim 6, **characterised in that** the second slide element (42) is configured as a second conical element, the centre axis of which is disposed essentially perpendicular to the actuation pin (31) and the tip of which points in the direction of the first slide element (41).

8. Gas valve unit according to claim 6 or 7, **characterised in that** the first slide element (41) and the second slide element (42) are configured and disposed so that an axial displacement of the actuation pin (31) as a result of pushing on the operating segment is converted to an axial displacement of the second slide element (42) in the direction away from the actuation pin (31).

9. Gas valve unit according to one of claims 6 to 8, **characterised in that** the second slide element (42) is actively connected to the shutoff element (44) of the shutoff valve (40) so that an axial movement of the second slide element (42) in the direction away from the actuation pin (31) is transferred to the shutoff element (44).

10. Gas valve unit according to one of claims 1 - 9, **characterised in that** the coupling apparatus (26) has a slot-type recess (28) on an end face of the end of the actuation pin (31) opposite the operating segment.

11. Gas valve unit according to claim 1 or 10, **characterised in that** the coupling apparatus (26) comprises a flat carrier (27), which engages in the slot-type recess (28).

12. Gas valve unit according to claim 5, 7 or 11,, **characterised in that** the recess (28) is disposed in a base of a third conical element (43), which is configured on the actuation pin (31) in the region of the end of the actuation pin (31) opposite the operating segment, so that a tip of the third conical element (43) points in the direction of the operating segment of the actuation pin (31) and is connected to a tip of the first conical element (41).

## Revendications

1. Unité vanne de gaz destinée au réglage d'un débit volumétrique de gaz acheminé à un brûleur à gaz d'un appareil à gaz, en particulier d'un appareil de cuisson à gaz, dans laquelle l'unité vanne de gaz présente un carter de vanne (20) et un arbre d'actionnement (31), lequel fait saillie du carter de vanne (20) par une section de commande (29), et dans laquelle une vanne de coupure (40) est formée dans le carter de vanne (20), dans lequel au moins deux vannes de marche/arrêt (3) sont formées dans le carter de vanne (20), lesquelles sont disposées le long d'un arc de cercle autour de l'arbre d'actionnement (31), dans lequel les vannes de marche/arrêt (3) sont actionnables par le biais d'une rotation de l'arbre d'actionnement (31) à l'aide d'un dispositif d'actionnement (25), qui est couplé à l'arbre d'actionnement (31) au moyen d'un dispositif de couplage (26) au niveau d'une extrémité de l'arbre d'actionnement (31) qui se trouve à l'intérieur du carter de vanne (20), dans laquelle la vanne de coupure (40) est actionnable par le biais d'un coulissement axial de l'arbre d'actionnement (31), dans laquelle la vanne de coupure (40) présente un élément de coupure mobile (44) et dans laquelle un dispositif de changement de direction est prévu, lequel transmet un mouvement axial de l'arbre d'actionnement (31) à un mouvement axial, orthogonal à celui-ci, de l'élément de coupure (44) de la vanne de coupure (40).

2. Unité vanne de gaz selon la revendication 1, **caractérisée en ce que** l'élément de coupure mobile (44) de la vanne de coupure (40) est précontrainte dans la direction de fermeture, en particulier au moyen d'une force de ressort.

3. Unité vanne de gaz selon la revendication 2, **caractérisée en ce que** l'élément de coupure mobile (44) de la vanne de coupure (40) est mobile dans une position ouverte par le biais d'une pression de l'arbre d'actionnement (31) dans le sens contraire de la précontrainte.

4. Unité vanne de gaz selon l'une des revendications 1 à 3, **caractérisée en ce que** le dispositif de changement de direction présente un premier élément de glissement (41) qui est disposé au niveau de l'arbre d'actionnement (31) dans la zone de l'extrémité de l'arbre d'actionnement (31) opposée à la section de commande.

5. Unité vanne de gaz selon la revendication 4, **caractérisée en ce que** le premier élément de glissement (41) est réalisé en tant que premier élément conique de telle sorte qu'une pointe du premier élément conique est orientée à l'opposé de la section de commande de l'arbre d'actionnement (31).

6. Unité vanne de gaz selon la revendication 4 ou 5, **caractérisé en ce que** le dispositif de changement de direction présente un deuxième élément de glissement (42) qui se trouve en contact avec le premier élément de glissement (41) au moins pendant une pression de l'arbre d'actionnement (31).

7. Unité vanne de gaz selon la revendication 6, **caractérisée en ce que** le deuxième élément de glissement (42) est formé en tant que deuxième élément conique, dont l'axe central est disposé essentiellement perpendiculairement à l'arbre d'actionnement (31) et dont la pointe est orientée dans la direction du premier élément de glissement (41).

8. Unité vanne de gaz selon la revendication 6 ou 7, **caractérisée en ce que** le premier élément de glissement (41) et le deuxième élément de glissement (42) sont formés et disposés de telle sorte qu'un coulissement axial de l'arbre d'actionnement (31) à la suite d'une pression sur la section de commande est transformé en un coulissement axial du deuxième élément de glissement (42) dans la direction opposée à l'arbre d'actionnement (31).

9. Unité vanne de gaz selon l'une des revendications 6 à 8, **caractérisée en ce que** le deuxième élément de glissement (42) est en liaison active avec l'élément de coupure (44) de la vanne de coupure (40) de telle sorte qu'un mouvement axial du deuxième élément de glissement (42) dans la direction opposée à l'arbre d'actionnement (31) est transféré sur l'élément de coupure (44).

10. Unité vanne de gaz selon l'une des revendications 1 à 9, **caractérisée en ce que** le dispositif de couplage (26) présente un évidement en forme de fente (28) au niveau d'une face avant de l'extrémité de l'arbre d'actionnement (31) opposée à la section de commande.

11. Unité vanne de gaz selon la revendication 1 ou 10, **caractérisée en ce que** le dispositif de couplage (26) comprend un entraîneur plat (27) qui se met en prise dans l'évidement en forme de fente (28).

12. Unité vanne de gaz selon la revendication 5, 7 ou 11, **caractérisée en ce que** l'évidement (28) est disposé dans une base d'un troisième élément conique (43) qui est formé au niveau de l'arbre d'actionnement (31) dans la zone de l'extrémité de l'arbre d'actionnement (31) opposée à la section de commande, de telle sorte qu'une pointe du troisième élément conique (43) est orientée dans la direction de la section de commande de l'arbre d'actionnement (31) et est reliée à une pointe du premier élément conique (41).
